# EUROPÄISCHE PATENTSCHRIFT

(11) **EP 2 708 745 B1**
(45) Veröffentlichungstag und Bekanntmachung des Hinweises auf die Patenterteilung: **08.04.2015**
(21) Anmeldenummer: 13184131.4
(22) Anmeldetag: 12.09.2013
(51) Int. Cl.: F04B 25/00, F04B 49/035

(54) **Mehrstufiger Kolbenverdichter mit Leerlaufventilen zur Erzeugung einer Leerlauffunktion**
Multi-stage piston type compressor with idler valves to create an idle running function
Compresseur à pistons à plusieurs étages doté de soupapes de ralenti pour la réalisation d'une fonction de ralenti

(30) Priorität: 13.09.2012 DE 102012108576
(43) Veröffentlichungstag der Anmeldung: 19.03.2014
(73) Patentinhaber: KNORR-BREMSE Systeme für Schienenfahrzeuge GmbH, 80809 München (DE)
(72) Erfinder: Hartl, Michael, 82008 Unterhaching (DE); Kramer, Michael, 80937 München (DE); Springl, Cornelia, 83233 Bernau am Chiemsee (DE)

(56) Entgegenhaltungen:
- EP-A2- 1 650 434
- US-A- 3 255 954

## Beschreibung

### GEBIET DER ERFINDUNG

Die vorliegende Erfindung betrifft einen mehrstufiger Kolbenverdichter zur Erzeugung von Druckluft mit mindestens zwei Zylinder, in denen jeweils ein über einen Kurbeltrieb bewegbarer Kolben zum Komprimieren von durch eine mit einem Luftfilterelement bestückte Luftleitung angesaugter Luft angeordnet ist, wobei jeweils mindestens ein als Lamellenventil ausgebildetes, zylinderkopfseitig angeordnetes Einlassventil fluidtechnisch mit den mindestens zwei Zylindern verbunden ist, um die zu komprimierende Luft in die mindestens zwei Zylinder zu leiten, wobei ferner jeweils mindestens ein als Lamellenventil ausgebildetes, zylinderkopfseitig angeordnetes Auslassventil fluidtechnisch mit den mindestens zwei Zylindern verbunden ist, um die vom Kolben komprimierte Luft aus den mindestens zwei Zylindern in jeweils eine Druckluftleitung ausströmen zu lassen.

Das Einsatzgebiet der vorliegenden Erfindung erstreckt sich vornehmlich auf den Schienenfahrzeug- und Nutzfahrzeugbereich, in welchem Kolbenverdichter zum komprimieren von Umgebungsluft insbesondere im Bereich von Druckluft betriebenen Bremssystemen zum Einsatz kommen. Die Kolbenverdichter beziehen ihre Antriebsenergie entweder direkt von einem Verbrennungsmotor des Fahrzeuges oder sind mit einem separaten Antrieb, meist ein Elektromotor, ausgestattet. Im Falle des Einsatzes im Nutzfahrzeug wird in zunehmendem Maße die durch den Kolbenverdichter erzeugte Druckluft neben dem Betrieb der Bremsanlage auch zum Betrieb der Luftfederungsanlage genutzt. Aufgrund des damit einhergehenden großen Druckluftbedarfs mit hohen Systemdrücken eignen sich hier insbesondere mehrstufige Kolbenkompressoren.

### HINTERGRUND DER ERFINDUNG

Kolbenverdichter dienen der Kompression von Gasen, meist Luft, die als Arbeitsmedium zum Betrieb verschiedenster Aggregate genutzt werden. Im Betrieb sind Kolbenverdichter beispielsweise fluidtechnisch an einem Druckluftbehälter angeschlossen, so dass der Druckluftbehälter mit komprimierter Luft befüllt wird, bis ein vorgebbares Druckniveau erreicht ist. Zu diesem Zeitpunkt öffnet ein zwischen dem Kolbenverdichter und dem Druckluftbehälter angeordnetes Regelventil, so dass die vom Kolbenverdichter geförderte Luft entweicht.

Der Kolbenverdichter selbst kann oftmals nicht abgeschaltet werden, da er zum Beispiel mit dem Fahrzeugmotor fest gekoppelt ist. Zwischen dem Regelventil und dem Kolbenverdichter befinden sich jedoch im Allgemeinen längere Druckleitungen, so dass der Kolbenverdichter bei geöffnetem Regelventil immer noch gegen den Rohrleitungswiderstand bzw. gegen einen gewissen Gegendruck arbeiten muss. Zudem tritt in diesem Fall bei mehrstufigen Kolbenverdichtern aufgrund der meist unterschiedlichen Hubvolumina der einzelnen Stufen der Effekt auf, dass die unteren Verdichtungsstufen eine deutliche indizierte Arbeit leisten müssen.

Aus der EP 1 650 434 A2 geht ein mehrstufiger Kolbenverdichter zur Verdichtung kompressibler Medien mit mindestens einer stromaufwärts und mindestens einer stromabwärts angeordneten Verdichterstufe hervor. Jede Verdichterstufe weist mindestens einen in einem Zylinderraum geführten Kolben sowie je eine mit dem Zylinderraum durch ein Einlassventil verbundene Einlassventilkammer und eine mit dem Zylinderraum durch ein Auslassventil verbundene Auslassventilkammer auf.

Bei mindestens einer stromaufwärts angeordneten Verdichterstufe ist die Einlassventilkammer durch mindestens ein Zusatzventil mit dem Zylinderraum verbunden. Das Zusatzventil befindet sich im Ruhezustand in einer Öffnungsstellung. Bei Erreichen oder Überschreiten eines bestimmten Differenzdrucks in der Auslassventilkammer oder einer am weitesten stromabwärts angeordneten Verdichterstufe schließt dieses Zusatzventil und eine Druckerzeugung ist möglich. Umgekehrt öffnet das Zusatzventil wenn aufgrund des Öffnens des Überstromventils an dem Druckluftbehälter der Druck in der Auslassventilkammer abfällt.

Aus dem allgemein bekannten Stand der Technik geht hervor, dass in der Vergangenheit an Kolbenverdichter Leerlaufeinrichtungen zum Einsatz kamen, bei denen die Ventillamellen mittels als Ventilaushebevorrichtung dienende Klauen offen gehalten wurden, welche durch die Ventilschlitze auf die Ventillamellen gedrückt wurden. Dadurch wurde das Schließen der Ventillamellen verhindert und so die Förderleistung und die Leistungsaufnahme reduziert. Jedoch stellt der mechanische Eingriff auf die empfindlichen Ventillamellen ein Problem dar, da dadurch die Lebensdauer der Ventillamellen stark herabgesetzt wird.

Eine andere Art den Leerlauf zu erzeugen und gleichzeitig das Problem der auf die empfindlichen Ventillamellen einwirkenden Klauen zu umgehen, ist die Verwendung von Bypasseinrichtungen. Ein im Zylinderkopf integriertes Ventil wird angesteuert, um einen Bypass zu schalten, wobei die Druckluft bei möglichst geringen Leistungsverlusten am Ventil vorbeiströmt. Der Nachteil dieser Lösung ist, dass der Bauraum im Zylinderkopf beschränkt ist und sich daher im Allgemeinen nur unzureichende kleine Querschnitte realisieren lassen. Dies führt dazu, dass die Druckentlastung nur unvollständig funktioniert und im Leerlaufbetrieb eine zu hohe Leistungsaufnahme des Kompressors bestehen bleibt.

Im Allgemeinen besteht die Funktion einer Leerlaufeinrichtung darin, bei laufendem Kolbenverdichter die Förderleistung auf einen möglichst kleinen Betrag zu reduzieren und die Leistungsaufnahme weiter zu verringern. Leerlaufeinrichtungen finden Anwendung wenn der Kolbenverdichter nicht beliebig von der Antriebseinheit getrennt bzw. die Antriebseinheit nicht zum Stillstand gebracht werden kann. Dies ist insbesondere dann der Fall, wenn der Kompressor von einem Verbrennungsmotor direkt mittels Zahnrad, Gelenkwelle oder Riemen angetrieben wird.

Weitere Beispiele für die Verwendung von Leerlaufeinrichtungen ist auch die Anlaufentlastung zur Entlastung eines als Antriebseinheiten dienenden Elektromotors. Insbesondere dann, wenn systembedingt kurzzeitige Förderleistungsunterbrechungen notwendig sind, weil beispielsweise die Druckluft nicht schnell genug abströmen kann oder in absehbarer Zeit weitere Druckluft benötigt wird.

### OFFENBARUNG DER ERFINDUNG

Es ist daher die Aufgabe der vorliegenden Erfindung einen mehrstufigen Kolbenverdichter bereitzustellen, der ein einfaches und robustes Leerlaufsystem umfasst, welches die empfindlichen Ventillamellen mechanisch nicht beeinflusst, möglichst große Querschnitte und damit eine vollständige Entlastung bezüglich der Leistungsaufnahme und der Förderleistung gewährleistet und eine einfache und zugleich kostengünstige Bypassfunktion darstellt.

Die Aufgabe wird ausgehend von einem mehrstufigen Kolbenverdichter gemäß dem Oberbegriff von Anspruch 1 in Verbindung mit dessen kennzeichnenden Merkmalen gelöst. Vorteilhafte Weiterbildungen der Erfindung gehen aus den nachfolgenden abhängigen Ansprüchen hervor.

Erfindungsgemäß führt mindestens eine Rücklaufleitung von der jeweiligen Druckluftleitung ab, wobei in der mindestens einen Rücklaufleitung jeweils ein Leerlaufventil angeordnet ist, um eine Leerlauffunktion des mehrstufigen Kolbenverdichters zu realisieren. Vorzugsweise sind das mindestens eine zylinderkopfseitig angeordnete Einlassventil und das mindestens eine zylinderkopfseitig angeordnete Auslassventil während der Leerlauffunktion weiterhin im Betrieb.

Das jeweilige Leerlaufventil hat keinen mechanischen Einfluss auf das mindestens eine zylinderkopfseitig angeordnete Einlassventil und das mindestens eine zylinderkopfseitig angeordnete Auslassventil. Ferner ist das jeweilige Leerlaufventil nicht im Bereich der Zylinderköpfe angebracht, so dass das jeweilige Leerlaufventil von den Zylinderköpfen thermisch nicht belastet wird. Somit kann das jeweilige Leerlaufventil auch als eine Dichtung aus einem Polymer ausgeführt sein, da es keiner hohen thermischen Belastung ausgesetzt ist. Darüber hinaus kann aufgrund der relativ großen Querschnitte des jeweiligen Leerlaufventils eine vollständige und schnelle Entlastung bezüglich der Leistungsaufnahme und der Förderleistung gewährleistet werden. Im Leerlaufbetrieb fördern die mindestens zwei Zylinder die Druckluft, wobei kein Gegendruck vorhanden ist und somit nicht nur die Lebensdauer des mehrstufigen Kolbenverdichters stark erhöht wird, sondern auch der Energieverbrauch stark abgesenkt wird.

Des Weiteren bevorzugt ist, dass die mindestens eine Rücklaufleitung in die Luftleitung im Abschnitt stromabwärts des Luftfilterelements und stromaufwärts der mindestens zwei Zylinder einmündet. Die Luft wird idealer Weise in die Luftleitung im Ansaugbereich des Kolbenverdichters zurückgeführt und im Kreis gefördert. Somit wird im Leerlauf die bereits gefilterte Druckluft nicht abgeblasen, so dass keine unnötigen Abblasgeräusche entstehen. Aufgrund geringerer Abblasgeräusche lassen sich zusätzliche Geräuschdämpfer einsparen. Ferner kann aufgrund des Luftkreislaufs auf die schon vorhandene, gefilterte Luft zurückgegriffen werden, um ein Ansaugen von ungefilterter Luft durch das Luftfilterelement zu verhindern, wobei das Luftfilterelement im Leerlauf nicht belastet wird. Dies erhöht die Lebensdauer des Luftfilterelements.

Es wird weiterhin vorgeschlagen, dass die mindestens eine Rücklaufleitung zumindest teilweise aus einem elastischen Material besteht. Gemäß einer bevorzugten Ausführungsform umfasst die mindestens eine Rücklaufleitung einen Schlauch aus einem polymeren Werkstoff. Der Schlauch ist idealer Weise elastisch bzw. biegsam und mit Fittingen an die mindestens eine Rücklaufleitung angebracht. Dadurch wird das jeweilige Leerlaufventil von den durch den Kolbenverdichter erzeugten Pulsationen der Druckluft einerseits und von den Fahrzeugschwingungen andererseits entkoppelt. Die Funktion des jeweiligen Leerlaufventils wird von den zuvor genannten Parametern nicht beeinflusst, wodurch eine zuverlässige Funktion und lange Lebensdauer erreicht wird.

Gemäß einer die Erfindung weiter verbessernden Maßnahme wird vorgeschlagen, dass an dem jeweiligen Leerlaufventil eine Betätigungseinrichtung zur pneumatischen oder elektrischen Betätigung des jeweiligen Leerlaufventils angeordnet ist. Vorteilhafter Weise ist eine Steuereinheit der Betätigungseinrichtung zugeordnet oder in dieser integriert.

Die Erfindung schließt die technische Lehre ein, dass an dem jeweiligen Leerlaufventil eine Beheizungsvorrichtung zur Beheizung des jeweiligen Leerlaufventils angeordnet ist. Die Beheizungsvorrichtung verhindert wenn nötig ein Einfrieren des jeweiligen Leerlaufventils. Ferner ist es auch denkbar das jeweilige Leerlaufventil über die Druckluft zu erwärmen, um das Einfrieren oder Vereisen zu verhindern.

Vorzugsweise ist stromabwärts der mindestens zwei Zylinder jeweils eine Kühleinheit zum Kühlen der komprimierten Luft in oder an der Druckluftleitung angeordnet. Die jeweilige Kühleinheit sollte vorteilhafter Weise so leistungsfähig sein, dass die Luft am Ausgang der Kühleinheit bei Gegendruck im Dauerbetrieb nicht mehr als 20°C über der Kühllufttemperatur liegt.

Des Weiteren bevorzugt ist am Ende der Druckluftleitung vor einem Druckluftaustritt ein Rückschlagventil angeordnet, um ein Abströmen der verdichteten Luft zu verhindern. Das Rückschlagventil stellt ein wichtiges Element dar, um während der Leerlauffunktion den Luftkreislauf aufrecht zu erhalten. Ferner ermöglicht das Rückschlagventil, dass die mindestens zwei Zylinder im Leerlaufbetrieb nicht gegen Druck arbeiten und somit der Verschleiß und der Energieverbrauch gesenkt werden, ohne den Kurbelbetrieb zu verhindern.

Es wird weiterhin vorgeschlagen, dass das jeweilige Leerlaufventil an einem das Luftfilterelement und die Luftleitung umfassenden Ansauggehäuse mechanisch befestigt ist. Besonders vorteilhaft ist dabei ein Anschrauben des jeweiligen Leerlaufventils an das Ansauggehäuse. Bei Bedarf kann somit das Leerlaufventil auf einer einfachen Art ausgetauscht werden.

Vorzugsweise ist mindestens eine Abscheiderpatrone in der mindestens einen Rücklaufleitung zwischen der jeweiligen Kühleinheit und dem jeweiligen Leerlaufventil angeordnet, um das anfallende Wasser in der Leerlaufluft zurückzuhalten. Bei der Verdichtung der Luft fällt in der jeweiligen Kühleinheit prinzipbedingt Wasser aus. Dieses Wasser sollte weder in die nachfolgende Stufe, noch in den Ansaugbereich gelangen. Die mindestens eine Abscheiderpatrone ist in einer vorteilhaften Ausführung als Umlenkabscheider ausgeführt. Vorteilhafterweise ist die mindestens eine Abscheiderpatrone mit chaotisch angeordneten Rohrabschnitten, vorzugsweise aus einer Kupferlegierung, gefüllt. Ferner können die Rohrabschnitte auch aus einem korrosionsbeständigem Stahl oder Aluminium ausgeführt sein. Vorteilhafterweise ist eine Höhe der Schichtung der Rohrabschnitte größer als der Innendurchmesser der Abscheiderpatrone. Beim Durchströmen der chaotisch angeordneten Rohrabschnitte wird die Luft verwirbelt, wodurch das Wasser abgeschieden wird.

Ferner kann die mindestens eine Abscheiderpatrone eine mittels einer Feder vorgespannten Füllung mit Raschigringen aufweisen, sodass eine Relativbewegung zwischen den Raschigringen und somit davon ausgehende Geräuschemissionen verhindert werden. Ein Durchmesser der mindestens einen Abscheiderpatrone beträgt vorzugsweise das Doppelte eines Durchmessers der mindestens einen Rücklaufleitung.

Gemäß einer die Erfindung weiter verbessernden Maßnahme wird vorgeschlagen, dass mindestens ein Entwässerungsventil zur gezielten Abführung von Wasser an der jeweiligen Kühleinheit angeordnet ist. Das mindestens eine Entwässerungsventil ist bevorzugt ein selbsttätiges Entwässerungsventil, wobei ein elektrisch angesteuertes Magnetventil ebenfalls denkbar ist. Ferner ist das selbsttätige Entwässerungsventil in einer vorteilhaften Ausführung als ein auf Druckunterschiede reagierendes Schleusenventil ausgebildet, sodass bei Druck ein Schleusenauslass geschlossen ist und ein Schleuseneingang geöffnet ist. Dadurch kann sich das Wasser in der Schleuse sammeln.

### KURZE BESCHREIBUNG DER ZEICHNUNGEN

Weitere, die Erfindung verbessernde Maßnahmen werden nachstehend gemeinsam mit der Beschreibung eines bevorzugten Ausführungsbeispiels der Erfindung anhand der einzigen Figur näher dargestellt. Die einzige Figur zeigt eine schematische Darstellung des erfindungsgemäßen mehrstufigen Kolbenverdichters mit Leerlauffunktion.

### DETAILLIERTE BESCHREIBUNG EINER BEVORZUGTEN AUSFÜHRUNGSFORM

Gemäß der einzigen Figur weist der mehrstufige Kolbenverdichter 1 einen Sauglufteintritt 29 auf, wodurch die Umgebungsluft angesaugt wird. Die Umgebungsluft strömt durch ein in einem Ansauggehäuse 28 angeordnetem Luftfilterelement 6, wobei Partikel die eine bestimmte Größe überschreiten, herausgefiltert werden. Die durch das Luftfilterelement 6 gereinigte Luft strömt durch eine teilweise im Ansauggehäuse 28 angeordnete Luftleitung 7 und mündet über ein als Lamellenventil ausgebildetes, zylinderkopfseitig angeordnetes Einlassventil 8 in den Zylinder 2 ein. Im Zylinder 2 bewegt sich ein Kolben 4 auf und ab, wobei danach die angesaugte Luft komprimiert wird. Die zuvor vom Kolben 4 komprimierte Luft strömt durch ein ebenfalls als Lamellenventil ausgebildetes, zylinderkopfseitig angeordnetes Auslassventil 10 aus dem Zylinder 2 heraus und in eine Druckluftleitung 12 ein. Die Druckluftleitung 12 verläuft durch eine Kühleinheit 24, in der die durch die Komprimierung aufgeheizte Druckluft gekühlt und somit entspannt wird.

Nach der Kühleinheit 24 ist an der Druckluftleitung 12 eine Rücklaufleitung 14 angeordnet, so dass die entspannte Luft teilweise über diese Rücklaufleitung 14 in die Luftleitung 7 im Abschnitt stromabwärts des Luftfilterelements 6 und stromaufwärts des Zylinders 2 strömt. In der Rücklaufleitung 14 ist ein Leerlaufventil 16 angeordnet, um eine Leerlauffunktion des mehrstufigen Kolbenverdichters 1 zu realisieren. Das zylinderkopfseitig angeordnete Einlassventil 8 und das zylinderkopfseitig angeordnete Auslassventil 10 sind während der Leerlauffunktion weiterhin im Betrieb. Das Leerlaufventil 16 weist eine Betätigungseinrichtung 20 zur elektrischen Betätigung auf. Darüber hinaus ist auch eine Beheizungsvorrichtung 22 zum Beheizen der Elemente des Leerlaufventils 16 an dem Leerlaufventil 16 angeordnet. Dadurch wird ein vereisen des an dem Ansauggehäuse 28 befestigtem Leerlaufventils 16 sicher verhindert. Ferner ist an der Rücklaufleitung 14 ein elastischer Schlauch 18 aus einem polymeren Werkstoff angeordnet, um das Leerlaufventil 16 von den durch den Kolbenverdichter erzeugten Pulsationen der Druckluft einerseits und von den Kompressor- und Fahrzeugschwingungen andererseits zu entkoppelt. Darüber hinaus ist eine Abscheiderpatrone 31a in der Rücklaufleitung 14 zwischen der Kühleinheit 24 und dem Leerlaufventil 16 angeordnet, um das anfallende Wasser in der Leerlaufluft zurückzuhalten.

Die teilweise über die Druckluftleitung 12 strömende Druckluft gelangt über ein als Lamellenventil ausgebildetes, zylinderkopfseitig angeordnetes Einlassventil 9 in den Zylinder 3. Dieser Zylinder 3 stellt die zweite Verdichterstufe des mehrstufigen Kolbenverdichters 1 dar. Ein sich auf- und ab-bewegender Kolben 5 verdichtet die einströmende Luft und über ein ebenfalls als Lamellenventil ausgebildetes, zylinderkopfseitig angeordnetes Auslassventil 11 strömt die zuvor verdichtete Luft aus dem Zylinder 3 in eine Druckluftleitung 13. Stromabwärts der Druckluftleitung 13 ist an der Druckluftleitung 13 eine Kühleinheit 25 zum Kühlen des zuvor verdichteten und somit erwärmten Luftstroms angeordnet. Ein Entwässerungsventil 30 zur gezielten Abführung von Wasser ist an der Kühleinheit 25 angeordnet.

Am distalen Ende der Druckluftleitung 13 ist stromaufwärts von einem - hier nicht dargestellten - Druckluftbehälter ein Druckluftaustritt 26 angeordnet. Ferner ist stromaufwärts von dem Druckluftaustritt 26 ein Rückschlagventil 27 in der Druckluftleitung 13 angeordnet. Das Rückschlagventil 27 verhindert ein Abströmen der verdichteten Luft und erlaubt einen Leerlauf des mehrstufigen Kolbenverdichters 1.

Bei geschlossenem Rückschlagventil 27 strömt die verdichtete Luft über eine von der Druckluftleitung 13 abgehende Rücklaufleitung 15 in die im Ansauggehäuse 28 befindliche Luftleitung 7. Dadurch arbeiten die Zylinder 2 und 3 ohne Gegendruck, so dass die Lebensdauer des mehrstufigen Kolbenverdichters 1 stark erhöht wird. Der Aufbau der der zweiten Verdichterstufe nachgeschalteten Rücklaufleitung 15 ist identisch mit dem Aufbau der der ersten Verdichterstufe nachgeschalteten Rücklaufleitung 14. Somit umfasst die Rücklaufleitung 15 ebenfalls einen elastischen Schlauch 19 aus einem polymeren Werkstoff und ein Leerlaufventil 17, welches eine elektrische Betätigungseinrichtung 21 und eine Beheizungsvorrichtung 23 aufweist. Darüber hinaus ist eine Abscheiderpatrone 31b in der Rücklaufleitung 15 zwischen Kühleinheit 25 und dem Leerlaufventil 17 angeordnet, um das anfallende Wasser in der Leerlaufluft zurückzuhalten

Die Erfindung ist nicht beschränkt auf die vorstehend beschriebenen bevorzugten Ausführungsbeispiele. Es sind vielmehr auch Abwandlungen hiervon denkbar, welche vom Schutzbereich der nachfolgenden Ansprüche mit umfasst sind. So ist es beispielsweise auch möglich das Leerlaufventil 16 pneumatisch über die Betätigungseinrichtung 20 zu steuern. Vorzugsweise erfolgt die pneumatische Steuerung in Schienenfahrzeugen, insbesondere in Zügen. Durch das Anliegen einer Steuerluft wird das Leerlaufventil 16 geöffnet und der mehrstufige Kolbenverdichter 1 in beiden Verdichterstufen entlastet, wobei die Steuerluft zur Regelung des Leerlaufes des mehrstufigen Kolbenverdichters 1 dient. Wenn Luftbedarf für das Bremssystem des Zuges besteht, liegt keine Steuerluft an und der mehrstufige Kolbenverdichter 1 fördert in den Druckluftbehälter. Ist ein Systemdruck von vorzugsweise 10 bar erreicht, so wird die Steuerluft an das Leerlaufventil 16 angelegt und der Kompressor entlastet. Der Systemdruck kann vorzugsweise über einen Druckwächter-Sensor kontrolliert werden.

### Bezugszeichenliste

- 1: mehrstufiger Kolbenverdichter
- 2, 3: Zylinder
- 4, 5: Kolben
- 6: Luftfilterelement
- 7: Luftleitung
- 8, 9: Einlassventil
- 10, 11: Auslassventil
- 12, 13: Druckluftleitung
- 14, 15: Rücklaufleitung
- 16, 17: Leerlaufventil
- 18, 19: Schlauch
- 20, 21: Betätigungseinrichtung
- 22, 23: Beheizungsvorrichtung
- 24, 25: Kühleinheit
- 26: Druckluftaustritt
- 27: Rückschlagventil
- 28: Ansauggehäuse
- 29: Sauglufteintritt
- 30: Abscheiderpatrone
- 31a, 31b: Entwässerungsventil

## Patentansprüche

1. Mehrstufiger Kolbenverdichter (1) zur Erzeugung von Druckluft mit mindestens zwei Zylinder (2, 3), in denen jeweils ein über einen Kurbeltrieb bewegbarer Kolben (4, 5) zum Komprimieren von durch eine mit einem Luftfilterelement (6) bestückte Luftleitung (7) angesaugter Luft angeordnet ist, wobei jeweils mindestens ein als Lamellenventil ausgebildetes, zylinderkopfseitig angeordnetes Einlassventil (8, 9) fluidtechnisch mit den mindestens zwei Zylindern (2, 3) verbunden ist, um die zu komprimierende Luft in die mindestens zwei Zylinder (2, 3) zu leiten, wobei ferner jeweils mindestens ein als Lamellenventil ausgebildetes, zylinderkopfseitig angeordnetes Auslassventil (10, 11) fluidtechnisch mit den mindestens zwei Zylindern (2, 3) verbunden ist, um die vom Kolben (4, 5) komprimierte Luft aus den mindestens zwei Zylindern (2, 3) in jeweils eine Druckluftleitung (12, 13) ausströmen zu lassen,
**dadurch gekennzeichnet, dass** mindestens eine Rücklaufleitung (14, 15) von der jeweiligen Druckluftleitung (12, 13) abführt, wobei in der mindestens einen Rücklaufleitung (14, 15) jeweils ein Leerlaufventil (16, 17) angeordnet ist, um eine Leerlauffunktion des mehrstufigen Kolbenverdichters (1) zu realisieren.

2. Mehrstufiger Kolbenverdichter (1) nach Anspruch 1,
**dadurch gekennzeichnet, dass** das mindestens eine zylinderkopfseitig angeordnete Einlassventil (8, 9) und das mindestens eine zylinderkopfseitig angeordnete Auslassventil (10, 11) während der Leerlauffunktion, weiterhin im Betrieb sind.

3. Mehrstufiger Kolbenverdichter (1) nach Anspruch 1,
**dadurch gekennzeichnet, dass** die mindestens eine Rücklaufleitung (14, 15) in die Luftleitung (7) im Abschnitt stromabwärts des Luftfilterelements (6) und stromaufwärts der mindestens zwei Zylinder (2, 3) einmündet.

4. Mehrstufiger Kolbenverdichter (1) nach Anspruch 1,
**dadurch gekennzeichnet, dass** die mindestens eine Rücklaufleitung (14, 15) zumindest teilweise aus einem elastischen Material besteht.

5. Mehrstufiger Kolbenverdichter (1) nach Anspruch 4,
**dadurch gekennzeichnet, dass** die mindestens eine Rücklaufleitung (14, 15) einen Schlauch (18, 19) aus einem polymeren Werkstoff umfasst.

6. Mehrstufiger Kolbenverdichter (1) nach Anspruch 1,
**dadurch gekennzeichnet, dass** an dem jeweiligen Leerlaufventil (16, 17) eine Betätigungseinrichtung (20, 21) zur pneumatischen oder elektrischen Betätigung des jeweiligen Leerlaufventils (16, 17) angeordnet ist.

7. Mehrstufiger Kolbenverdichter (1) nach Anspruch 1,
**dadurch gekennzeichnet, dass** an dem jeweiligen Leerlaufventil (16, 17) eine Beheizungsvorrichtung (22, 23) zur Beheizung des jeweiligen Leerlaufventils (16, 17) angeordnet ist.

8. Mehrstufiger Kolbenverdichter (1) nach Anspruch 1,
**dadurch gekennzeichnet, dass** stromabwärts der mindestens zwei Zylinder (2, 3) jeweils eine Kühleinheit (24, 25) zum Kühlen der komprimierten Luft in oder an der Druckluftleitung (12) angeordnet ist.

9. Mehrstufiger Kolbenverdichter (1) nach Anspruch 1,
**dadurch gekennzeichnet, dass** am Ende der Druckluftleitung (12) vor einem Druckluftaustritt (26) ein Rückschlagventil (27) angeordnet ist, um ein Abströmen der verdichteten Luft zu verhindern.

10. Mehrstufiger Kolbenverdichter (1) nach Anspruch 1,
**dadurch gekennzeichnet, dass** das jeweilige Leerlaufventil (16, 17) an einem das Luftfilterelement (6) und die Luftleitung (7) umfassenden Ansauggehäuse (28) mechanisch befestigt ist.

11. Mehrstufiger Kolbenverdichter (1) nach Anspruch 1,
**dadurch gekennzeichnet, dass** mindestens eine Abscheiderpatrone (31a, 31b) in der mindestens einen Rücklaufleitung (14, 15) zwischen der jeweiligen Kühleinheit (24, 25) und dem jeweiligen Leerlaufventil (16, 17) angeordnet ist, um das anfallende Wasser in der Leerlaufluft zurückzuhalten.

12. Mehrstufiger Kolbenverdichter (1) nach Anspruch 1,
**dadurch gekennzeichnet, dass** mindestens ein Entwässerungsventil (30) zur gezielten Abführung von Wasser an der jeweiligen Kühleinheit (24, 25) angeordnet ist.

## Claims

1. Multi-stage piston-type compressor (1) for generation of compressed air, comprising at least two cylinders (2, 3) in which a respective piston (4, 5) movable via a crank drive system is disposed for compressing air taken in through an air passage equipped with an air filter element (6), wherein at least one respective intake valve (8, 9), which is disposed on the side of the cylinder head and configured as reed valve, is connected in fluid technology with said at least two cylinders (2, 3) for passing the air to be compressed into said at least two cylinders (2, 3), with at least one respective discharge valve (10, 11), which is disposed on the side of the cylinder head and is configured as reed valve, being moreover connected in fluid technology to said at least two cylinders (2, 3) in order to let the air compressed by said piston (4, 5) out of said at least two cylinders (2, 3) into one respective compressed-air passage (12, 13),
**characterised in that** at least one return passage (14, 15) passes away from the respective compressed-air passage (12, 13), with one respective idler valve (16, 17) being disposed in said at least one return passage (14, 15) for realization of no-load running function of the multi-stage piston-type compressor (1).

2. Multi-stage piston-type compressor (1) according to Claim 1,
**characterised in that** said at least one intake valve (8, 9) disposed on the side of the cylinder head and said at least one discharge valve (10, 11) disposed on the side of the cylinder head continue their operation during the no-load running function.

3. Multi-stage piston-type compressor (1) according to Claim 1,
**characterised in that** said at least one return passage (14, 15) opens into the air pipe (7) in the section downstream of said air filter element (6) and upstream of said at least two cylinders (2, 3).

4. Multi-stage piston-type compressor (1) according to Claim 1,
**characterised in that** said at least one return passage (14, 15) consists, at least in parts, of an elastic material.

5. Multi-stage piston-type compressor (1) according to Claim 4,
**characterised in that** said at least one return passage (14, 15) includes a tube (18, 19) made of a polymer material.

6. Multi-stage piston-type compressor (1) according to Claim 1,
**characterised in that** an operating means (20, 21) for pneumatic or electric actuation of the respective idler valve (16, 17) is disposed at the respective idler valve (16, 17).

7. Multi-stage piston-type compressor (1) according to Claim 1,
**characterised in that** a heating means (22, 23) is disposed on the respective idler valve (16, 17) for heating the respective idler valve (16, 17).

8. Multi-stage piston-type compressor (1) according to Claim 1,
**characterised in that** one respective cooling unit (24, 25) is disposed in or on said compressed air passage downstream of said at least two cylinders (2, 3) for cooling the compressed air.

9. Multi-stage piston-type compressor (1) according to Claim 1,
**characterised in that** a non-return valve (27) is disposed at the end of said compressed-air passage (12) in front of a compressed-air discharge opening (26) in order to prevent compressed air from being discharged.

10. Multi-stage piston-type compressor (1) according to Claim 1,
**characterised in that** the respective idler valve (16, 17) is mechanically fastened on an intake housing (28) including said air filter element (6) and said air passage (7).

11. Multi-stage piston-type compressor (1) according to Claim 1,
**characterised in that** at least one separator cartridge (31 a, 31 b) is disposed in said at least one return passage (14, 15) between the respective cooling unit (24, 25) and the respective idler valve (16, 17) for retaining the water produced there in the idling-function air.

12. Multi-stage piston-type compressor (1) according to Claim 1,
**characterised in that** at least one draining valve (30) is disposed on the respective cooling unit (24, 25) for the targeted discharge of water.

## Revendications

1. Compresseur (1) à pistons à plusieurs étages pour la production d'air comprimé, comprenant au moins deux cylindres (2, 3), dans lesquels est monté respectivement un piston (4, 5) mis en mouvement par un mécanisme à manivelle pour comprimer de l'air aspiré dans un conduit (7) pour de l'air équipé d'un élément (6) de filtration de l'air, respectivement au moins une vanne (8, 9) d'entrée, montée du côté de la tête du cylindre et constituée sous la forme d'une vanne à lamelles, communique fluidiquement avec les au moins deux cylindres (2, 3) pour conduire l'air à comprimer dans les au moins deux cylindres (2, 3), dans lequel en outre, respectivement au moins une vanne (10, 11) de sortie, montée du côté de la tête du cylindre et constituée sous la forme d'une vanne à lamelles, communique fluidiquement avec les au moins deux cylindres (2, 3) pour faire sortir l'air comprimé par le piston (4, 5) des au moins deux cylindres (2, 3) dans respectivement un conduit (12, 13) pour de l'air comprimé, **caractérisé en ce qu'**au moins un conduit (14, 15) de retour part du conduit (12, 13) respectif pour de l'air comprimé, respectivement une vanne (16, 17) de ralenti étant montée dans le au moins un conduit (14, 15) de retour, pour réaliser une fonction de ralenti du compresseur (1) à pistons à plusieurs étages.

2. Compresseur (1) à pistons à plusieurs étages suivant la revendication 1,
**caractérisé en ce que** la au moins vanne (8, 9) d'entrée, montée du côté de la tête du cylindre, et la au moins une vanne (10, 11) de sortie, montée du côté de la tête du cylindre, continuent à fonctionner pendant la fonction de ralenti.

3. Compresseur (1) à pistons à plusieurs étages suivant la revendication 1,
**caractérisé en ce que** le au moins un conduit (14, 15) de retour débouche dans le conduit (7) pour de l'air dans le tronçon en aval de l'élément (6) de filtration de l'air et en amont des au moins deux cylindres (2, 3).

4. Compresseur (1) à pistons à plusieurs étages suivant la revendication 1,
**caractérisé en ce que** le au moins un conduit (14, 15) de retour est au moins en partie en une matière élastique.

5. Compresseur (1) à pistons à plusieurs étages suivant la revendication 4,
**caractérisé en ce que** le au moins un conduit (14, 15) de retour comprend un conduit (18, 19) souple en un matériau polymère.

6. Compresseur (1) à pistons à plusieurs étages suivant la revendication 1,
**caractérisé en ce que**, sur la vanne (16, 17) respective de ralenti, est monté un dispositif (20, 21) d'actionnement pour actionner pneumatiquement ou électriquement la vanne (16, 17) respective de ralenti.

7. Compresseur (1) à pistons à plusieurs étages suivant la revendication 1,
**caractérisé en ce que**, sur la vanne (16, 17) respective de ralenti, est monté un dispositif (22, 23) de chauffage pour chauffer la vanne (16, 17) respective de ralenti.

8. Compresseur (1) à pistons à plusieurs étages suivant la revendication 1,
caractérisé en ce, qu'en aval des au moins deux cylindres (2, 3), est montée respectivement une unité (24, 25) de refroidissement pour refroidir l'air comprimé dans ou sur le conduit (12) pour de l'air comprimé.

9. Compresseur (1) à pistons à plusieurs étages suivant la revendication 1,
caractérisé en ce, qu'à l'extrémité du conduit (12) pour de l'air comprimé, est monté, avant une sortie (26) d'air comprimé, un clapet anti-retour (27) pour empêcher l'air comprimé de sortir.

10. Compresseur (1) à pistons à plusieurs étages suivant la revendication 1,
**caractérisé en ce que** la vanne (16, 17) respective de ralenti est fixée mécaniquement à un caisson (28) d'aspiration contenant l'élément (6) de filtration de l'air et le conduit (7) pour de l'air.

11. Compresseur (1) à pistons à plusieurs étages suivant la revendication 1,
**caractérisé en ce qu'**au moins une cartouche (31a, 31b) de séparateur est disposée dans le au moins un conduit (14, 15) de retour entre l'unité (24, 25) respective de refroidissement et la vanne (16, 17) respective de ralenti pour retenir dans l'air de ralenti l'eau qui se produit.

12. Compresseur (1) à pistons à plusieurs étages suivant la revendication 1,
**caractérisé en ce qu'**au moins une vanne (30) d'assèchement est montée sur l'unité (24, 25) respective de refroidissement dans le dessein d'évacuer de l'eau.
